# EUROPÄISCHE PATENTSCHRIFT

(11) **EP 2 861 862 B1**
(45) Veröffentlichungstag und Bekanntmachung des Hinweises auf die Patenterteilung: **05.07.2017**
(21) Anmeldenummer: 13715999.2
(22) Anmeldetag: 15.04.2013
(51) Int. Cl.: F02M 59/10, F04B 1/04, F04B 27/04, F01L 1/14

(54) **STÖßEL**
PLUNGER
POUSSOIR

(30) Priorität: 18.06.2012 DE 102012210176
(43) Veröffentlichungstag der Anmeldung: 22.04.2015
(73) Patentinhaber: Schaeffler Technologies AG & Co. KG, 91074 Herzogenaurach (DE)
(72) Erfinder: DORN, Stefan, 96142 Hollfeld (DE); GEYER, Norbert, 91315 Höchstadt (DE)
(86) Internationale Anmeldenummer: PCT/EP2013/057820
(87) Internationale Veröffentlichungsnummer: WO 2013/189623

(56) Entgegenhaltungen:
- EP-A1- 0 615 056
- DE-A1-102010 026 362
- DE-A1-102011 085 243
- US-A1- 2008 190 237

## Beschreibung

Die Erfindung betrifft einen Pumpen- oder Verdichterstößel, mit einem rohrähnlichen Gehäuse, das im Bereich einer ersten Ringstirn eine Rolle für einen Anlauf eines periodischen Huberzeugers innerhalb seines Innenmantels aufnimmt, welche Rolle auf einem separaten Bolzen gleit- oder wälzgelagert verläuft, welcher Bolzen von Stirnseiten der Rolle einteilig abragende Achsstümpfe als Endstücke hat, über welche er in Aufnahmen des Gehäuses sitzt, wobei das Gehäuse axial unterhalb der Rolle von einem separaten Brückenstück durchragt ist, dessen einer zweiten Ringstirn des Gehäuses zugewandte Unterseite als Anlage für ein Stößelfolgeteil dient.

Ein derartiger Stößel geht aus der DE 10 2010 022 318 A1 hervor. Er findet Anwendung in einer hochbelasteten Kraftstoffeinspritzpumpe einer qualitäts- oder quantitätsgesteuerten Brennkraftmaschine.

Zunehmende Tragfähigkeitsanforderungen der Stößel, hervorgerufen bspw. durch Drehzahl- und Einspritzdrucksteigerungen, erfordern deren robustere Auslegung, welcher jedoch Bauraumgrenzen entgegenstehen. So ist zu erkennen, dass eine vergleichsweise kleine Rolle mit einer somit nur begrenzten Belastbarkeit verbaut ist. Bei einer Vergrößerung eines Radius der Rolle würde diese einfach gesagt mit ihren zwei Ringkanten am Innenmantel des Gehäuses anlaufen. Bei einer Erhöhung eines Radius des Stößels zur Unterbringung der vergrößerten Rolle müsste zwangsläufig dessen pumpenseitige Führung vergrößert werden, was enorme Änderungen an bereits fertigen Pumpendesigns zur Folge hätte.

Des Weiteren wird auf die DE 10 2010 026 362 verwiesen. Diese offenbart einen Pumpenstößel mit einem massiven Brückenstück, welches einteilig mit dem Gehäuse verbunden ist. Die Rolle für den Anlauf des Huberzeugers hat einen vergleichsweise kleinen Durchmesser und ist in einem Schalensegment auf dem Brückenstück lose gelagert.

Es ist Aufgabe der Erfindung, einen höher belastbaren Stößel zu schaffen, der in bisherig vorliegenden Führungen verbaut werden kann.

Erfindungsgemäß wird diese Aufgabe dadurch gelöst, dass der Innenmantel des Gehäuses zweigestuft ist, bestehend aus einer von der ersten Ringstirn ausgehenden, als umlaufender Ring ausgebildeten Materialverdünnung im oberen Abschnitt des Gehäuses, in welche Materialverdünnung die Rolle mit ihren Ringkanten ragt und und einem verbleibenden Innenmantelring bei der zweiten Ringstirn, welche Materialverdünnung unterhalb einer Axiallinie der Rolle, jedoch oberhalb deren Unterkante auf der Seite der zweiten Ringstirn, endet.

Hierdurch liegt ein Stößel vor, der kompakt wie bisher baut und dessen Gewicht wegen der nunmehr vergrößerten Rolle nur geringfügig gegenüber dem vorbekannten Stößel erhöht ist. Es gelingt somit, ohne den Durchmesser des Gehäuses zu erhöhen oder ohne dessen Wandung bedeutend zu schwächen, größere und somit belastbarere Rollen mit besseren Tragzahlen für den Nocken- oder Exzenteranlauf zu verwenden.

Gegenüber dem eingangs zitierten Stand der Technik liegt nunmehr der verdünnte Bereich des Innenmantels des Gehäuses im oberen Abschnitt vor, letztlich kopfüber zum vorbekannten Design.

Die Rolle sitzt bevorzugt weitestgehend eingetaucht innerhalb des oberen Randes des Gehäuses, was einen Beitrag in Richtung Kompaktbau leistet. Ggf. können deren Aufnahmen auch an von der ersten Ringstirn nach oben abstehenden Ansätzen liegen. Als Aufnahmen kommen Bohrungen oder U-ähnliche, nach oben offene Taschen infrage.

Es ist zweckmäßig, so wie im Hauptanspruch aufgeführt, die Materialfreistellung als umlaufenden Ring darzustellen, so dass das Gehäuse einfach tiefgezogen oder fließgepresst werden kann. Alternativ zu den letztgenannten Maßnahmen kommen auch ein spanender Prozess oder eine MIM-Darstellung infrage.

Durch die als Umlaufring vorgeschlagene Materialverdünnung ist das Gehäuse am Innenmantel lediglich zweigestuft und hat somit eine simple Gestaltung. Der Außenmantel des Gehäuses ist vorschlagsgemäß weitestgehend glattwandig ungestuft, so dass sich eine gute Führungslänge für dieses in dessen Aufnahme ergibt.

Die Achsstümpfe, welche die Rolle im Gehäuse tragen, sind Bestandteil eines Bolzens, auf welchem die Rolle bspw. über eine Nadellagerung drehbar verläuft. Bei der mehrteiligen Variante würden die Achsstümpfe somit gegenüber ihren gehäuseseitigen Aufnahmen rotieren, worin ggf. auch Nadellagerungen eingesetzt sein können.

Der vorschlagsgemäße Stößel soll in einer Kraftstoffeinspritzpumpe einer qualitäts- oder quantitätsgesteuerten Brennkraftmaschine Verwendung finden. Gleichermaßen kommt ein Einsatz in einem Axial- oder Radialkolbenverdichter oder einer respektiven -pumpe bzw. in einem Ventiltrieb einer Brennkraftmaschine infrage.

Die Erfindung geht aus der Zeichnung hervor:
- Figur 1 zeigt einen Längsschnitt des Stößels;
- Figur2 zeigt einen gegenüber Figur 1 um 90° gedrehten Längsschnitt;
- Figur 3 zeigt eine Draufsicht auf den Stößel und
- Figur 4 zeigt die Einzelheit "Z" nach Figur 3.

Dargestellt ist ein Stößel 1, hier für eine Hochdruckpumpe für Dieselkraftstoff einer Brennkraftmaschine. Der Stößel 1 hat ein rohrähnliches Gehäuse 2, das im Bereich einer ersten, oberen Ringstirn 3 eine Rolle 4 für einen Anlauf eines Hubnockens innerhalb seines Innenmantels 5 aufnimmt.

Axial unterhalb der Rolle 4 ist das hier aus Stahlblech tiefgezogene Gehäuse 2 von einem separaten Brückenstück 9 durchragt. Dieses liegt als gestanzte Platte vor, dessen einer zweiten, unteren Ringstirn 10 des Gehäuses 2 zugewandte Unterseite 11 als Anlage für einen Pumpenkolben fungiert.

Wie dargestellt, verläuft die Rolle 4 über eine Wälzlagerung 20 auf einem Bolzen 17. Letztgenannter ist mit jedem Ende, das hier als Achsstumpf 7 bezeichnet ist, in einer teilzylindrischen Aufnahme 8 eines als Flach ausgebildeten, jeweils eingerückten Bereichs 18 des Gehäuses 2 aufgenommen.

Der Innenmantel 5 des Gehäuses 2 hat eine taschenartige Materialverdünnung 14. Diese geht von dessen erster in Richtung zur zweiten Ringstirn 3, 10 aus, so dass der Innenmantel 5 des Gehäuses 2 in seinem oberen Bereich einen größeren Kreis als im unteren Bereich beschreibt. Die Materialverdünnung 14 endet unterhalb einer halben Höhe der Rolle 4. Durch diese simple Maßnahme gelingt es, eine größere und somit belastbarere Rolle 4 zu verbauen, ohne den Gehäusedurchmesser selbst zu vergrößern. Die Rolle 4 ragt mit ihren Ringkanten 15 in den Bereich der Materialverdünnung 14 des Innenmantels 5, was aus Figur 3 i. V. mit Figur 4 gut entnehmbar ist.

### Liste der Bezugszahlen

- 1): Stößel, Pumpenstößel, Verdichterstößel
- 2): Gehäuse
- 3): erste Ringstirn
- 4): Rolle
- 5): Innenmantel
- 6): Stirnseite
- 7): Achsstumpf
- 8): Aufnahme
- 9): Brückenstück
- 10): zweite Ringstirn
- 11): Unterseite
- 12): Außenmantel Rolle
- 13): Umfangsabschnitt
- 14): Materialverdünnung
- 15): Ringkante
- 16): Außenmantel Gehäuse
- 17: )Bolzen
- 18): Bereich
- 19): Innenmantelring
- 20): Wälzlagerung

## Patentansprüche

1. Pumpen- oder Verdichterstößel (1), mit einem rohrähnlichen Gehäuse (2), das im Bereich einer ersten Ringstirn (3) eine Rolle (4) für einen Anlauf eines periodischen Huberzeugers innerhalb seines Innenmantels (5) aufnimmt, welche Rolle (4) auf einem separaten Bolzen (17) gleit- oder wälzgelagert verläuft, welcher Bolzen (17) von Stirnseiten (6) der Rolle (4) einteilig abragende Achsstümpfe (7) als Endstücke hat, über welche er in Aufnahmen (8) des Gehäuses (2) sitzt, wobei das Gehäuse (2) axial unterhalb der Rolle (4) von einem separaten Brückenstück (9) durchragt ist, dessen einer zweiten Ringstirn (10) des Gehäuses (2) zugewandte Unterseite (11) als Anlage für ein Stößelfolgeteil dient, **dadurch gekennzeichnet, dass** der Innenmantel (5) des Gehäuses (2) zweigestuft ist, bestehend aus einer von der ersten Ringstirn (3) ausgehenden, als umlaufender Ring ausgebildeten Materialverdünnung (14) im oberen Abschnitt des Gehäuses (2), in welche Materialverdünnung (14) die Rolle (4) mit ihren Ringkanten (15) ragt und und einem verbleibenden Innenmantelring (19) bei der zweiten Ringstirn (10), welche Materialverdünnung (14) unterhalb einer Axiallinie der Rolle (4), jedoch oberhalb deren Unterkante auf der Seite der zweiten Ringstirn (10), endet.

2. Stößel nach Anspruch 1, **dadurch gekennzeichnet, dass** der Außenmantel des Gehäuses (2) ungestuft glattwandig ist.

3. Stößel nach Anspruch 1, **dadurch gekennzeichnet, dass** die Aufnahmen (8) des Gehäuses (2) für die Achsstümpfe (7) als Bohrungen oder in Richtung zur ersten Ringstirn (3) offene Taschen vorliegen, wobei jede Aufnahme (8) in einem als Flach ausgebildeten, eingerückten Bereich (18) des Gehäuses (2) liegt.

4. Stößel nach Anspruch 1, **dadurch gekennzeichnet, dass** die Materialverdünnung (14) spanlos in das Gehäuse (2) geformt ist.

5. Stößel nach Anspruch 1, **dadurch gekennzeichnet, dass** das Gehäuse (2) spanlos durch Fließpressen oder Tiefziehen dargestellt ist.

## Claims

1. Pump or compressor plunger (1), having a tube-shaped housing (2) which, in the region of a first annular face (3), receives a roller (4) for running on of a periodic lift generator within its inner shell (5), which roller (4) runs on a separate pin (17) in a manner which is mounted by way of a plain bearing or an anti-friction bearing, which pin (17) has axle stubs (7) as end pieces which protrude in one piece from end sides (6) of the roller (4), via which axle stubs (7) the said pin (17) is seated in receptacles (8) of the housing (2), the housing (2) being penetrated axially below the roller (4) by a separate bridge piece (9), the underside (11) of which, which faces a second annular face (10) of the housing (2), serves as a rest for a plunger following part, **characterized in that** the inner shell (5) of the housing (2) has two steps, consisting of a thinned material portion (14) in the upper section of the housing (2), which thinned material portion (14) emanates from the first annular face (3), is configured as a circumferential ring, and into which thinned material portion (14) the roller (4) protrudes with its annular edges (15), and consisting of a remaining inner shell ring (19) at the second annular face (10), which thinned material portion (14) ends below an axial line of the roller (4), but above its lower edge on the side of the second annular face (10).

2. Plunger according to Claim 1, **characterized in that** the outer shell of the housing (2) is smooth-walled with no steps.

3. Plunger according to Claim 1, **characterized in that** the receptacles (8) of the housing (2) for the axle stubs (7) are present as bores or pockets which are open in the direction of the first annular face (3), each receptacle (8) lying in a recessed region (18) of the housing (2), which recessed region (18) is configured as a flat surface.

4. Plunger according to Claim 1, **characterized in that** the thinned material portion (14) is formed in the housing (2) without cutting.

5. Plunger according to Claim 1, **characterized in that** the housing (2) is produced without cutting by way of extrusion or deep-drawing.

## Revendications

1. Poussoir de pompe ou de compresseur (1), comprenant un boîtier de type tubulaire (2) qui reçoit dans la région d'un premier côté frontal annulaire (3) un rouleau (4) pour le lancement d'un générateur de course périodique à l'intérieur de son enveloppe interne (5), lequel rouleau (4) s'étend sur un boulon séparé (17) avec un support par palier lisse ou à roulement, lequel boulon (17) présente en tant qu'embouts des bouts d'axe (7) faisant saillie d'une seule pièce depuis des côtés frontaux (6) du rouleau (4), par le biais desquels il repose dans des logements (8) du boîtier (2), le boîtier (2) étant traversé axialement sous le rouleau (4) par une pièce de pont séparée (9) dont le côté inférieur (11) tourné vers un deuxième côté frontal annulaire (10) du boîtier (2) sert de butée pour une pièce suiveuse de poussoir, **caractérisé en ce que** l'enveloppe interne (5) du boîtier (2) présente deux gradins, constitués d'un rétrécissement de matière (14) dans la portion supérieure du boîtier (2), réalisé sous forme de bague périphérique partant du premier côté frontal annulaire (3), dans lequel rétrécissement de matière (14) le rouleau (4) pénètre avec ses bords annulaires (15), et d'une bague d'enveloppe interne restante (19) au niveau du deuxième côté frontal annulaire (10), le rétrécissement de matière (14) se terminant en dessous d'une ligne axiale du rouleau (4) mais au-dessus de son bord inférieur sur le côté du deuxième côté frontal annulaire (10).

2. Poussoir selon la revendication 1, **caractérisé en ce que** l'enveloppe extérieure du boîtier (2) présente des parois lisses sans gradins.

3. Poussoir selon la revendication 1, **caractérisé en ce que** les logements (8) du boîtier (2) pour les bouts d'axe (7) se présentent sous la forme d'alésages ou de cavités ouvertes dans la direction du premier côté frontal annulaire (3), chaque logement (8) étant situé dans une région (18) du boîtier (2) renfoncée, réalisée sous forme de méplat.

4. Poussoir selon la revendication 1, **caractérisé en ce que** le rétrécissement de matière (14) est formé sans enlèvement de copeaux dans le boîtier (2).

5. Poussoir selon la revendication 1, **caractérisé en ce que** le boîtier (2) est réalisé sans enlèvement de copeaux par formage par fluage ou par emboutissage profond.
